# EUROPÄISCHE PATENTSCHRIFT

(11) **EP 0 298 381 B1**
(45) Veröffentlichungstag und Bekanntmachung des Hinweises auf die Patenterteilung: **18.03.1992**
(21) Anmeldenummer: 88110517.5
(22) Anmeldetag: 01.07.1988
(51) Int. Cl.: B65D 88/12

(54) **Kastenförmiger, oben offener Wechselbehälter**
Box-shaped open top transport container
Conteneur découvert de transport, en forme de caisson

(30) Priorität: 10.07.1987 DE 8709540 U
(43) Veröffentlichungstag der Anmeldung: 11.01.1989
(73) Patentinhaber: EDELHOFF M.S.T.S. GMBH, D-58640 Iserlohn (DE)
(72) Erfinder: Bock, Normann, W-2808 Syke-Barrien (DE)
(74) Vertreter: Jabbusch, Wolfgang, Dr.Jur. Jabbusch, Wehser & Lauerwald Patentanwälte

(56) Entgegenhaltungen:
- EP-A- 0 066 683
- CA-A- 1 137 894
- US-A- 3 379 482

## Beschreibung

Die Erfindung betriftt einen kastenförmigen, oben offenen Wechselbehälter zum Transport von Bauschutt und ähnlichem mit rechteckigem Grundriß, der mittels eines an sich bekannten Wechselgerätes mit Kippbrücke, entlang der ein Behälter bewegbar ist, von einem Transportfahrzeug aufnehmbar oder absetzbar ist und Gleitelemente aufweist sowie im Bereich des Teils seines oberen Öffnungsrandes, der von den Seitenwänden gebildet wird, Längsführungen für ein abstützendes Führen der Gleitelemente eines darübergestellten gleichen Behälters hat.

Ein Wechselbehälter, der vorbezeichneten Gattung ist in der EP-A-0 066 683 angegeben. Der bekannte Wechselbehälter besitzt nach außen geneigte Seitenwände, wodurch leere Wechselbehälter ineinander gestapelt werden können. Dadurch läßt sich der Stellflächenbedarf für leere Behälter verkleinern, wobei jedoch eine Verringerung des Fassungsvermögens eines Behälters in Kauf zu nehmen ist.

Leere Behälter werden gewöhnlich mit Lastkraftfahrzeugen, die mit entsprechenden Wechselgeräten ausgerüstet sind, zum Aufstellungsort transportiert. Derartige Wechselgeräte sind auch unter der Bezeichnung Gleitabsetzkipper bekannt. Die damit ausgerüsteten Kraftfahrzeuge können Wechselbehälter aufnehmen, transportieren und auch wieder absetzen. Sowohl beim Absetzen als auch beim Aufnehmen werden die Behälter entlang einer Kippbrücke verschoben, die in Längsrichtung des Kraftfahrzeuges ausgerichtet ist. Die Behälter werden somit über das Heck des Kraftfahrzeuges aufgenommen bzw. abgesetzt, indem sie in Längsrichtung verschoben werden. Die Kippbrücke kann dabei nach Art einer schiefen Ebene auch geneigt werden. Vom Wechselgerät aufgenommene Behälter werden vorn angehoben und auf die Kippbrücke gezogen bzw. in einer Schiebebewegung auch wieder von der Kippbrücke abgesetzt. Das Auf- und Absetzen der Behälter erfolgt somit dadurch, daß sich Fahrzeug und Behälter relativ zueinander längs verschieben.

Bei einer solchen Längsverschiebung lassen sich die bekannten Behälter im Leerzustand mit den genannten Wechselgeräten zwar ineinander stapeln. Im gefüllten Zustand ist ein Aufeinanderstapeln jedoch nicht möglich, da sich der jeweils obere Behälter auf dem Füllgut des unteren abstützen muß, was instabil ist.

Der Erfindung liegt die Aufgabe zugrunde, Behälter so auszubilden, daß sie auch mit üblichen Wechselgeräten im gefüllten Zustand aufeinandergestapelt werden können.

Diese Aufgabe ist erfindungsgemäß dadurch gelöst, daß die Seitenwände senkrecht sind und daß jeder Behälter Verriegelungselemente zum Festsetzen an einem jeweils im Stapel aus mehreren Behältern benachbarten Behälter aufweist.

Die Gleitelemente, mit denen jeder Behälter versehen ist, können sich beim Anheben des Behälters am Frontende auf die Längsführung des im Stapel jeweils nächsttieferen Behälters absenken und dadurch eine Verschiebebewegung des Behälters sowohl beim Stapeln als auch beim Entstapeln auf diesen Längsführungen ermöglichen. Die Verschiebebewegung zum Zwecke des Stapelns bewirkt dabei das Wechselgerät. Zum Zwecke der Transportsicherung werden die aufeinandergestapelten Behälter mit den Verriegelungselementen fest miteinander verbunden. Ein Stapel aus zwei aufeinandergesetzten Behältern kann dann zum Beispiel von einem Fahrzeug mit einer Kippbrücke aufgenommen werden, indem der jeweils untere Behälter des Stapels wie üblich auf die Kippbrücke gezogen wird.

Die Längsführungen können an den Behälter angesetzte Teile sein. Beispielsweise können angebaute bzw. angeschweißte Profilschienen angebracht werden.

Nach einer vorteilhaften Weiterbildung sind die oberen Längsränder des Behälters als Längsführungen ausgebildet, wodurch sich die Anordnung besonderer Längsführungen erübrigt. Beispielsweise können die mit entsprechenden Verstärkungen ausgerüsteten Längsränder eines oben offenen Behälters als Längsführungen Verwendung finden.

Die Gleitelemente können unter die Behälter gesetzte Gleitschuhe oder dergleichen klotzartige Elemente sein. Mit besonderem Vorteil sind die Gleitelemente jedoch als am Behälter gelagerte Rollen ausgebildet, durch welche die Reibung während der Verschiebebewegung beim Stapeln der Behälter sehr weit vermindert wird.

Jede Rolle ist zweckmäßigerweise eine Profilrolle und ist die Längsführung eine der Profilrolle angepaßte Profilschiene. Profilrollen haben den Vorteil, daß eine einwandfreie Längsführung während der Verschiebebewegung eines aufzustapelnden Behälters gegeben ist.

Eine sichere Abstützung eines aufzustapelnden Behälters am jeweils nächsttieferen Behälter im Stapel wird dadurch erreicht, daß an jeder Behälterseite vorn und hinten je ein Gleitelement angeordnet ist. Jede Seite des Behälters liegt somit über zwei Gleitelementen auf dem jeweils zugeordneten Längsrand des im Stapel darunter befindlichen Behälters auf. Insgesamt vier Gleitelemente bzw. Rollen an jedem Behälter reichen aus. Es ist jedoch auch möglich, beispielsweise sechs Gleitelemente, auf jeder Seite drei, anzuordnen.

Für eine Transportsicherung eines aus aufeinandergesetzten Behältern bestehenden Stapels sind an jedem Behälter Verriegelungselemente vorgesehen, die aus dem Schiebeweg eines jeweils im Stapel oben befindlichen Behälters begrenzenden Anschlägen bestehen, sowie wenigstens einem betätigbaren Spannriegel und einem Beschlag, der mit dem Spannriegel des im Stapel jeweils benachbarten Behälters in Eingriff bringbar ist. Die Anschläge legen die Stapelposition eines auf einen anderen Behälter gesetzten Behälters fest, und mit dem Spannriegel können die Behälter gegenseitig gesichert werden. Zweckmäßigerweise sind die Anschläge so ausgebildet, daß sie sowohl eine Verschiebebewegung aufeinandergesetzter Behälter verhindern als auch gegen Kippbewegungen sichern. Die Anschläge sind im hinteren Bereich jedes Behälters angeordnet, so daß sie ihre Funktion ausüben, sobald ein zum Zwecke des Aufeinanderstapelns auf einen Behälter aufgeschobener, oberer Behälter seine Endposition erreicht hat, die z.B. gegeben ist, sobald die Rückwände der aufeinandergestapelten Behälter nahezu miteinander fluchten. Da jeder Anschlag als vom Längsrand im Bereich des Behälterendes vorstehender hakenförmiger Klammerfinger ausgebildet ist, der ein auf dem jeweiligen Längsrand abgestütztes Gleitelement des jeweils benachbarten Behälters hakenähnlich seitlich und von oben umfaßt, verhindert der Anschlag die Verschiebebewegung und Kippbewegungen eines aufgestapelten Behälters. Selbstverständlich kann ein Anschlag auch in Form einer entsprechenden Tasche ausgebildet sein, in die ein fingerartiger Stift oder dergleichen einrastet, sobald der aufgestapelte Behälter seine Endposition erreicht hat.

Jeder Spannriegel ist betätigbar nach Art eines Kniehebelspanners ausgebildet, der einen am Behälter angelenkten Spannhebel sowie eine am Spannhebel angelenkte, an dem zugeordneten Beschlag am jeweils benachbarten Behälter angreifende Spannklinke aufweist. Derartige Spannriegel können mit Vorteil an der Frontseite des Behälters angebracht werden und können zum Aufeinanderschieben der Behälter zum Zwecke des Stapelns aus dem Schiebeweg herausgeschwenkt werden. Um den aufgestapelten Behälter zu sichern, kann der Spannhebel nach oben geschwenkt werden, bis die Spannklinke in den entsprechenden Beschlag des jeweils oben stehenden Behälters eingreift. Durch Umlegen des Spannhebels nach unten zieht die Spannklinke am Beschlag, wodurch die beiden aufeinandergestapelten Behälter gegeneinander gezogen und gesichert werden.

Bei einer vorteilhaften Ausgestaltung ist vorgesehen, daß der Spannriegel gleichzeitig als Beschlagöse ausgebildet ist, in die der Haken eines Wechselgerätes eingreifen kann, um die Behälter mit dem Wechselgerät aufzunehmen, abzusetzen oder zu stapeln.

Ein Ausführungsbeispiel, aus dem sich weitere erfinderische Merkmale ergeben, ist in der Zeichnung dargestellt. Die Zeichnung zeigt zwei baugleiche, aufeinandergestapelte Behälter in einer Seitenansicht.

Jeder Behälter 1 bzw. 1′ weist die Form eines oben offenen Kastens auf, mit Boden 2 bzw 2′, senkrechten Seitenwänden 3 bzw. 3′, senkrechten Rückwänden 4 bzw. 4′ und leicht schräg nach außen geneigten Frontwänden 5 bzw. 5′. Unter dem Boden jedes Behälters sind an jeder Seite als drehbar gelagerte Rollen ausgebildete Gleitelemente 6, 7 bzw. 6′, 7′ angeordnet. Der Behälter 1′ ist mit seinen Gleitelementen 6′ und 7′ auf den oberen Längsrand 8 des Behälters 1 abgestützt. Die hier nicht sichtbare gegenüberliegende Seite des Behälters ist mit gleichartigen Gleitelementen ausgerüstet, so daß der Behälter 1 mit den Gleitelementen auf den Längsrändern der Seitenwände 3 des unten stehenden Behälters 1 steht.

Zur Bildung des dargestellten Stapels aus den Behältern 1, 1′ wird der Behälter 1′ mit seinen hinteren Gleitelementen 7′ zunächst auf die Längsränder 8 des unteren Behälters im Bereich der vorderen Frontwand aufgesetzt und dann weiter nach hinten geschoben , bis das hintere Gleitelement 7′ an eine den Schiebeweg begrenzenden Anschlag 9 anschlägt. Dieser Anschlag 9 ist ein vom Längsrand 8 des Behälters 1 vorstehender hakenförmiger Klammerfinger, der das Gleitelement 7′ hakenähnlich seitlich und von oben umfaßt. Der Behälter 1 ist durch den Klammerfinger 9 gegen Verschiebebewegungen und unbeabsichtigte Kippbewegungen gesichert. Wie dargestellt, weist der obere Behälter 1′ ebenfalls einen als Klammerfinger ausgebildeten Anschlag 9′ auf.

Jede Frontwand des Behälters ist außerdem noch mit einem Spannriegel 10, 10′ ausgerüstet, der nach Art eines Kniehebelspanners ausgebildet ist und einen am Behälter angelenkten Spannhebel 11′ sowie eine am Spannhebel angelenkte Spannklinke 12 aufweist, die, wie hier dargestellt, an einem Beschlag 13′ des Behälters 1′ angreift. Der Behälter 1 weist einen gleichartigen Beschlag 13 auf.

## Patentansprüche

1. Kastenförmiger, oben offener Wechselbehälter (1, 1') zum Transport von Bauschutt und ähnlichem mit rechtreckigem Grundriß, der mittels eines an sich bekannten Wechselgerätes mit Kippbrücke, entlang der ein Behälter (1, 1') bewegbar ist, von einem Transportfahrzeug aufnehmbar oder absetzbar ist und Gleitelemente (6, 7, 6', 7') aufweist sowie im Bereich des Teils seines oberen Öffnungsrandes, der von den Seitenwänden (3, 3') gebildet wird, Längsführungen für ein abstützendes Führen der Gleitelemente (6, 7, 6', 7') eines darübergestellten gleichen Behälters (1) hat,
dadurch gekennzeichnet,
daß die Seitenwände (3, 3') senkrecht sind und daß jeder Behälter (1, 1') Verriegelungselemente zum Festsetzen an einem jeweils im Stapel aus mehreren Behältern (1, 1') benachbarten Behälter (1, 1') aufweist.

2. Behälter nach Anspruch 1, dadurch gekennzeichnet, daß seine oberen Längsränder (8, 8') als Längsführungen ausgebildet sind.

3. Behälter nach Anspruch 1 und 2, dadurch gekennzeichnet, daß die Gleitelemente (6, 7, 6', 7') als am Behälter (1, 1') gelagerte Rollen ausgebildet sind.

4. Behälter nach Anspruch 3, dadurch gekennzeichnet, daß jede Rolle eine Profilrolle ist und daß jede Längsführung eine der Profilrolle angepaßte Profilschiene ist.

5. Behälter nach einem der vorhergehenden Ansprüche, dadurch gekennzeichnet, daß an jeder Behälterseite vorn und hinten je ein Gleitelement (6, 7, 6', 7') angeordnet ist.

6. Behälter nach Anspruch 1, dadurch gekennzeichent, daß als Verriegelungselemente dem Schiebeweg eines darübergestellten Behälters (1′) begrenzende Anschläge (9, 9′) vorgesehen sind sowie wenigstens ein betätigbarer Spannriegel (10, 10′) und ein Beschlag (13, 13′), der mit dem Spannriegel (10, 10′) des im Stapel jeweils benachbarten Behälters (1, 1′) in Eingriff bringbar ist.

7. Behälter nach Anspruch 6, dadurch gekennzeichnet, daß jeder Anschlag (9, 9′) als vom Langsrand (8, 8′) im Bereich des Behälterendes vorstehender hakenförmiger Klammerfinger ausgebildet ist, der ein auf dem jeweiligen Längsrand (8, 8′) abgestütztes Gleitelement (7′) des jeweils benachbarten Behälters (1′) hakenähnlich seitlich und von oben umfaßt.

8. Behälter nach Anspruch 6, dadurch gekennzeichnet, daß jeder Spannriegel (10, 10′) nach Art eines Kniehebelspanners ausgebildet ist, der einen am Behälter (1, 1′) angelenkten Spannhebel (11, 11′) sowie eine am Spannhebel (11) angelenkte, am zugeordneten Beschlag (13′) am jeweils benachbarten Behälter (1′) angreifende Spannklinke (12) aufweist.

## Claims

1. A box-shaped skip container (1, 1') open at the top for transporting building waste and the like having a rectangular contour, which skip can be received or deposited by a transportation vehicle by means of a changing device known per se with a tipping bridge, along which a container (1, 1') can be moved, and comprises slide elements (6, 7, 6', 7') and in the region of its upper opening edge formed by the side walls (3, 3') comprises longitudinal guides for a supporting guidance of the slide elements (6, 7, 6', 7') of a similar superimposed container (1), characterised in that the side walls (3, 3') are vertical and each container (1, 1') comprises locking elements for securing to a respective adjacent container (1, 1') in the stack formed from a plurality of containers (1, 1').

2. A container according to claim 1, characterised in that its upper longitudinal edges (8, 8') are designed as longitudinal guides.

3. A container according to claim 1 and 2, characterised in that the slide elements (6, 7, 6', 7') are designed as rollers mounted on the container (1, 1').

4. A container according to claim 3, characterised in that each roller is a profile roller and each longitudinal guide is a profile rail adapted to the profile roller.

5. A container according to one of the preceding claims, characterised in that a slide element (6, 7, 6', 7') is arranged at the front and rear of each container side.

6. A container according to claim 1, characterised in that abutments (9, 9') are provided as locking elements defining the path of displacement of a superimposed container (1') and at least one operable clamping bolt (10, 10') and a fixture (13, 13') which can be brought into engagement with the clamping bolt (10, 10') of the respective adjacent container (1, 1') in the stack.

7. A container according to claim 6, characterised in that each abutment (9, 9') is designed as a hook-shaped clamping finger, which projects from the longitudinal edge (8, 8') in the region of the container end and engages In the manner of a hook laterally and from above around a slide element (7') of the respective adjacent container (1') supported on the respective longitudinal edge (8, 8').

8. A container according to claim 6, characterised in that each clamping bolt (10, 10') is designed in the manner of a toggle lever clamp comprising a clamping lever (11, 11') arranged on the container (1, 1') and a clamping pawl (12) articulatedly connected to the clamping lever (11) and acting upon the associated fixture (13') on the respective adjacent container (1').

## Revendications

1. Conteneur interchangeable (1, 1') en forme de caisson, ouvert sur le dessus, pour le transport de gravats et similaires, de contour rectangulaire, qui peut être repris d'un véhicule de transport ou déposé sur celui-ci, au moyen d'un dispositif de changement connu en soi avec pont basculant, le long duquel un conteneur (1, 1') est déplaçable, qui comporte des éléments de glissement (6, 7, 6', 7') ainsi que, dans la région de la partie de son bord d'ouverture supérieur qui est formé par les parois latérales (3, 3'), des organes de guidage longitudinal pour un guidage soutenu des éléments de glissement (6, 7, 6', 7') d'un conteneur (1) identique, placé au-dessus, caractérisé en ce que les parois latérales (3, 3') sont verticales et en ce que chaque conteneur (1, 1') comporte des éléments de verrouillage en vue de sa fixation sur un conteneur (1, 1') voisin, dans la pile constituée de plusieurs conteneurs (1, 1').

2. Conteneur selon la revendication 1, caractérisé en ce que ses bords longitudinaux supérieurs (8, 8') sont configurés en organes de guidage longitudinal.

3. Conteneur selon les revendications 1 et 2, caractérisé en ce que les éléments de glissement (6, 7, 6', 7') sont configurés en galets montés sur le conteneur (1, 1').

4. Conteneur selon la revendication 3, caractérisé en ce que chaque galet est un galet profilé et en ce que chaque organe de guidage longitudinal est un rail profilé adapté au galet profilé.

5. Conteneur selon l'une des revendications précédentes, caractérisé en ce qu'il est placé sur chaque côté de conteneur, a l'avant et à l'arrière, un élément de glissement (6, 7, 6', 7').

6. Conteneur selon la revendication 1, caractérisé en ce qu'il est prévu, comme éléments de verrouillage, des butées (9, 9') limitant le parcours de coulissement d'un conteneur (1') placé au-dessus ainsi qu'au moins un verrou de serrage (10, 10') actionnable et un ferrage (13, 13') qui peut être amené en prise avec le verrou de serrage (10, 10') du conteneur (1, 1') voisin dans la pile.

7. Conteneur selon la revendication 6, caractérisé en ce que chaque butée (9, 9') est configurée en griffe en forme de crochet, dépassant du bord longitudinal (8, 8') dans la région de l'extrémité du conteneur, griffe qui entoure de côté et du dessus, à la manière d'un crochet, un élément de glissement (7'), prenant appui sur le bord longitudinal (8, 8') respectif, du conteneur (1') voisin.

8. Conteneur selon la revendication 6, caractérisé en ce que chaque verrou de serrage (10, 10') est configuré à la manière d'un organe de serrage à levier coudé qui comprend un levier de serrage (11, 11') articulé sur le conteneur (1, 1') ainsi qu'un cliquet de serrage (12) articulé sur le levier de serrage (11), agissant sur le ferrage associé (13') placé sur le conteneur (1') voisin.
